# EUROPÄISCHE PATENTSCHRIFT

(11) **EP 2 194 351 B1**
(45) Veröffentlichungstag und Bekanntmachung des Hinweises auf die Patenterteilung: **02.05.2012**
(21) Anmeldenummer: 08291142.1
(22) Anmeldetag: 03.12.2008
(51) Int. Cl.: F28D 9/00, F02M 25/07

(54) **Abgaskühler mit integrierten Partikelfilter für einen Verbrennungsmotor**
Exhaust gas cooler with an integrated particulate filter for an internal combustion engine
Refroidisseur de gaz d'échappement avec un filtre intégré pour un moteur à combustion

(43) Veröffentlichungstag der Anmeldung: 09.06.2010
(73) Patentinhaber: Behr GmbH & Co. KG, 70469 Stuttgart (DE); Behr France Rouffach SAS, 68250 Rouffach (FR)
(72) Erfinder: Knaus, Hermann, 70192 Stuttgart (DE); Schuele, Matthias, 74321 Bietigheim-Bissingen (DE); Carl, Christian, 53757 Sankt Augustin (DE); Genoist, Jérôme, 78370 Plaisir (FR)

(56) Entgegenhaltungen:
- WO-A-2006/136372
- WO-A-2008/058734
- DE-A1-102006 038 706
- DE-A1-102007 025 704

## Beschreibung

Die Erfindung betrifft einen Abgaskühler für einen Verbrennungsmotor nach dem Oberbegriff des Anspruchs 1, wie z.B. in WO 2006/136372 beschrieben.

Es sind Systeme zur Abgas-Rückführung bekannt, bei denen das Abgas in einem Abgaskühler gekühlt und nachfolgend entweder stromabwärts eines Turboladers (Hochdruck-AGR) oder stromaufwärts eines Turboladers (Niederdruck-AGR) der Verbrennungsluft des Motors zugeführt wird. Abgas-Rückführsysteme werden vielfach zur Schadstoffreduzierung von Dieselmotoren eingesetzt, wobei zudem eine Partikelfilterung des Abgases vorgesehen ist. Ein solcher Partikelfilter ist regelmäßig als regenerativer Filter ausgelegt, wobei durch kontrolliert ausgelöste Abbrandphasen eine Reinigung des Filters erfolgt. Insbesondere in solchen Phasen aber auch allgemein konstruktionsbedingt können sich dabei größere Partikel lösen, die zum Beispiel im Fall der Niederdruck-AGR den Turbolader gefährden. Es ist daher bekannt, ein dem eigentlichen Partikelfilter nachgeordnetes und baulich getrenntes Filterglied vorzusehen, das nicht regenerativ ausgelegt ist, aber zumindest größere Partikel auf sichere Weise auffängt.

Es ist die Aufgabe der Erfindung, einen Abgaskühler für einen Verbrennungsmotor anzugeben, durch den eine Integration von Komponenten ermöglicht ist.

Diese Aufgabe wird für einen eingangs genannten Abgaskühler efindungsgemäß mit den kennzeichnenden Merkmalen des Anspruchs 1 gelöst. Durch die Integration des Filterglieds in den Abgaskühler kann eine zusätzliche, in den Abgasstrang zu integrierende Baugruppe eingespart werden. Bei dem kühlenden Fluid handelt es sich bevorzugt um ein flüssiges Kühlmittel, zum Beispiel eines Niedertemperatur-Kühlkreislaufs und/oder eines Kühlkreislaufs des Verbrennungsmotors.

In bevorzugter Ausführungsform ist das Filterglied innerhalb des Gehäuses angeordnet, wobei insbesondere das Gehäuse von dem Fluid durchströmbar ist. Hierdurch wird wenig Bauraum benötigt. Insbesondere kann das Filterglied auf einfache Weise von dem Fluid umströmt werden und so zur Kühlung des Abgases beitragen.

Bei der Erfindung wird der Abgaskühler von dem Abgas zumindest jeweils einmal in einer Hinrichtung und in einer Rückrichtung durchströmt, wobei das Filterglied in zumindest einem von beiden, Hinrichtung oder Rückrichtung, vorgesehen ist. Ein solcher Abgaskühler kann etwa als U-flow-Kühler oder auch als Z-flow-Kühler ausgebildet sein, wobei die Baugröße in einer Längsrichtung aufgrund der Umlenkung kompakt bleibt. In Anspruch 1 ist ein insbesondere einziger Strömungskanal der Hinrichtung als ein das Filterglied bildendes Rohrteil ausgebildet, wobei eine Mehrzahl von Strömungskanälen der Rückrichtung als Bündel von Tauscherrohren ausgebildet ist. Neben der einfachen und kompakten Bauweise hat dies den Vorteil, dass die Filterung durch das Filterglied stromaufwärts der Tauscherrohre erfolgt, so dass diese nicht durch größere Partikel blockiert werden können.

Weiterhin vorteilhaft sind dabei im Interesse einer einfachen Herstellung das Rohrteil und/oder das Bündel von Tauscherrohren in endseitigen Bodenteilen aufgenommen. Insbesondere können dabei die gleichen Bodenteile jeweils sowohl das Filterglied als auch die Tauscherrohre halten.

In weiterer Detailgestaltung ist dabei an einer Stirnseite des Abgaskühlers ein Umlenkbereich zur Umlenkung der Strömungsrichtung des Abgases ausgebildet.

Das Filterglied kann einfach und kostengünstig als Rohrteil mit darin festgelegtem Filtereinsatz ausgebildet sein. Der Filtereinsatz kann zum Beispiel durch Schweißen oder Löten in dem Rohrteil festgelegt sein.

Allgemein vorteilhaft ist für Betriebsarten wie zum Beispiel einer Kaltstartphase eine von Abgas durchströmbare Bypassleitung an dem Abgaskühler vorgesehen, wobei die Bypassleitung insbesondere stromabwärts des Filterglieds und stromaufwärts einer Mehrzahl der Strömungskanäle abzweigt. Hierdurch erfolgt jederzeit eine Filterung des Gasstroms, auch wenn das Abgas über die nicht oder nur wenig gekühlte Bypassleitung strömt.

Allgemein bevorzugt ist das Filterglied als nicht im Betrieb regenerierbarer Dauerfilter ausgebildet. Je nach Anforderungen kann das Filterglied dabei auf die gesamte Lebensdauer des Verbrennungsmotors ausgelegt sein oder auch als austauschbares Bauteil bzw. Verschleißteil.

In allgemein bevorzugter Ausführung ist der Abgaskühler zur Anordnung stromabwärts eines Partikelfilters ausgebildet. Dabei übernimmt der Partikelfilter die Aufgabe ein regenerierbaren Feinstaubfilters und das Filterglied hat vorrangig die Aufgabe eines Schutzfilters für größere Partikel, die zum Beispiel in einer Abbrandphase des Partikelfilters entstehen und einen nachfolgenden Turbolader gefährden können. Allgemein vorteilhaft ist ein erfindungsgemäßer Abgaskühler daher aus gleichem Grund zur Anordnung stromaufwärts eines Turboladers (Niederdruck-Abgasrückführung) ausgebildet.

Weitere Vorteile und Merkmale der Erfindung ergeben sich aus den nachfolgenden Ausführungsbeispielen sowie den abhängigen Ansprüchen.

Nachfolgend werden mehrere bevorzugte Ausführungsbeispiele eines Abgaskühlers beschrieben und anhand der anliegenden Zeichnungen näher erläutert.
- Fig. 1: zeigt eine räumliche Darstellung eines erfindungsgemäßen Ab- gaskühlers.
- Fig. 2: zeigt eine räumliche Ansicht des Abgaskühlers aus Fig. 1 ohne Anschlussbereich.
- Fig. 3: zeigt eine Ausschnittvergrößerung des Abgaskühlers aus Fig. 2
- Fig. 4: zeigt eine weitere Ausführungsform eines erfindungsgemäßen Abgaskühlers in räumlicher, aufgeschnittener Darstellung.
- Fig. 5: zeigt eine Abwandlung des Abgaskühlers aus Fig. 4.

Der Abgaskühler der Ausführungsform nach Fig. 1 bis Fig. 3 umfasst ein Gehäuse 1, das nach Art eines Wassermantels von einer Kühlflüssigkeit durchströmbar ist (Kühlmittelanschlüsse nicht dargestellt). Die Kühlflüssigkeit kann etwa an einen Motorkühlkreislauf angeschlossen sein oder auch an einen separaten Niedertemperatur-Kühlkreislauf.

In dem Gehäuse 1 sind ein Bündel aus Tauscherrohren 2 sowie ein rohrförmiges Filterglied 3 parallel zueinander angeordnet, die jeweils Strömungskanäle für Abgas eines Verbrennungsmotors ausbilden. In den vorliegenden Beispielen handelt es sich jeweils um einen Dieselmotor für ein Kraftfahrzeug, insbesondere einen Personenkraftwagen.

Das Filterglied 3 umfasst ein Rohrteil 3a sowie einen darin durch Verlötung oder Verschweißung festgelegten Filtereinsatz 3b, welcher etwa in den Zeichnungen Fig. 4 und Fig. 5 schematisch dargestellt ist. Sowohl die Tauscherrohre 2 als auch das Rohrteil 3a des Filterglieds 3 sind endseitig jeweils in demselben durchbrochenen Bodenteil 4 festgelegt, etwa durch Verschweißung.

Der Abgaskühler ist als U-Flow-Kühler ausgelegt und hat eine Eintrittsseite, auf der gemäß Fig. 1 ein Anschlussglied 5 mit einer Zuführung 5a und einer Abführung 5b für das Abgas auf dem eintrittsseitigen Bodenteil 4 aufgeschraubt ist.

An dem gegenüberliegenden Ende der Strömungskanäle ist ein Umlenkbereich 6 auf dem dortigen Bodenteil festgelegt. Das Abgas durchströmt den Abgaskühler somit zunächst in einer Hinrichtung durch das Filterglied, wird dann in dem Umlenkbereich 6 um 180° umgelenkt und durchströmt den Abgaskühler in der Rückrichtung durch die Tauscherrohre 2.

Der Umlenkbereich 6 ist als hohle Kammer ausgebildet, in die zudem ein Bypasskanal 7 mündet. Hierdurch kann zum Beispiel in einer Kaltstartphase der Abgasstrom zunächst das Filterglied 3 durchströmen und dann ohne weitere Kühlung durch den Bypasskanal 7 abgeführt werden. Der überwiegende Teil der Abgaskühlung erfolgt durch das Bündel von Tauscherrohren 2, wobei eine geringe Wärmeabführung auch durch das kühlmittelumströmte Filterglied 3 gegeben ist.

Der Abgaskühler gemäß den vorliegenden Ausführungsbeispielen besteht überwiegend aus korrosionsresistentem Stahl. Je nach Abgastemperatur und Auslegung können zumindest einige Teile auch aus Aluminium oder Kunststoff (z. B. der Wassermantel 1) bestehen.

Der Abgaskühler ist in ein Gesamtsystem eingebunden, bei dem die Abgasrückführung als Niederdruck-Rückführung ausgelegt ist. In Strömungsrichtung ist dem Abgaskühler ein regenerierbarer Partikelflter vorgeordnet und die Luftseite eines Abgas-Turboladers nachgeordnet. Die Beimischung des Abgases zu der Verbrennungsluft des Motors erfolgt hier also vor der Verdichtung durch den Turbolader.

Das Filterglied 3 ist als nicht regenerierbarer Dauerfilter ausgebildet, der für die gesamte Lebensdauer des Fahrzeugs ausgelegt ist. Eine Maschenweite des Filters ist entsprechend so gestaltet, dass nur Partikel einer Größe, die den Turbolader gefährden könnten, ausgefiltert werden.

Bei dem Ausführungsbeispiel nach Fig. 4 sind zur weiteren Veranschaulichung die Richtungen des Abgasstroms durch Pfeile angedeutet. Neben einer anderen Anordnung der Tauscherrohre besteht der Unterschied zu dem ersten Ausführungsbeispiel darin, dass kein Bypasskanal vorgesehen ist.

Die Abwandlung nach Fig. 5 entspricht bis auf die Anordnung der Tauscherrohre dem Beispiel aus Fig. 4. In Fig. 5 sind die beiden stimseitigen Bodenteile 4 und der Hohlraum des Umlenkbereichs 6 besonders gut erkennbar, wobei zur besseren Übersicht nur eines der Tauscherrohre 3 dargestellt ist.

## Patentansprüche

1. Abgaskühler für einen Verbrennungsmotor, umfassend eine Mehrzahl von Abgas führenden Strömungskanälen (2, 3), wobei die Strömungskanäle (2, 3) innerhalb eines Gehäuses (1) angeordnet sind und mit einem Fluid zur Kühlung des Abgases in thermischem Austausch stehen, wobei
zumindest ein Filterglied (3) zur Filterung von Partikeln aus dem Abgasstrom baulich in den Abgaskühler integriert ist, **dadurch gekennzeichnet, dass** der Abgaskühler von dem Abgas zumindest jeweils einmal in einer Hinrichtung und in einer Rückrichtung durchströmbar ist, wobei das Filterglied (3) in zumindest einer von beiden, Hinrichtung oder Rückrichtung, vorgesehen ist und ein insbesondere einziger Strömungskanal der Hinrichtung als ein das Filterglied (3) bildendes Rohrteil (3a) ausgebildet ist, wobei eine mehrzahl von Strömungskanälen der Rückrichtung als Bündel von Tauscherrohren (2) ausgebildet ist.

2. Abgasktihler nach Anspruch 1, **dadurch gekennzeichnet, dass** das Filterglied (3) innerhalb des Gehäuses (1) angeordnet ist, wobei insbesondere das Gehäuse (1) von dem Fluid durchströmbar ist.

3. Abgaskühler nach Anspruch 1 oder 2 **dadurch gekennzeichnet, dass** das Rohrteil (3a) und/oder das Bündel von Tauscherrohren (2) in endseitigen Bodenteilen (4) aufgenommen sind.

4. Abgaskühler nach einem der Ansprüche 1 bis 3, **dadurch gekennzeichnet, dass** an einer Stirnseite des Abgaskühlers ein Umlenkbereich (6) zur Umlenkung der Strömungsrichtung des Abgases ausgebildet ist.

5. Abgaskühler nach einem der vorhergehenden Ansprüche, **dadurch gekennzeichnet, dass** das Filterglied (3) als Rohrteil (3a) mit darin festgelegtem Filtereinsatz (3b) ausgebildet ist.

6. Abgaskühler nach einem der vorhergehenden Ansprüche, **dadurch gekennzeichnet, dass** eine von Abgas durchströmbare Bypassleitung (7) vorgesehen ist, wobei die Bypassleitung (7) insbesondere stromabwärts des Filterglieds (3) und stromaufwärts einer Mehrzahl der Strömungskanäle (2) abzweigt.

7. Abgaskühler nach einem der vorhergehenden Ansprüche, **dadurch gekennzeichnet, dass** das Filterglied (3) als nicht im Betrieb regenerierbarer Dauerfilter ausgebildet ist.

8. Abgaskühler nach einem der vorhergehenden Ansprüche, **dadurch gekennzeichnet, dass** der Abgaskühler zur Anordnung stromabwärts eines Partikelfilters ausgebildet ist.

9. Abgaskühler nach einem der vorhergehenden Ansprüche, **dadurch gekennzeichnet, dass** der Abgaskühler zur Anordnung stromaufwärts eines Turboladers ausgebildet ist.

## Claims

1. An exhaust gas cooler for an combustion engine, comprising,
a plurality of exhaust gas conducting flow ducts (2, 3), the flow ducts (2, 3) being arranged inside a housing (1) and being in thermal exchange with a fluid for cooling the exhaust gas, and at least one filter element (3) for filtering particles from the exhaust gas flow being structurally integrated in the exhaust gas cooler, **characterized in that** the exhaust gas can flow through the exhaust gas cooler at once in the respective forward direction and back direction, wherein the filter element (3) is provided in at least one of the two directions, these being the forward direction or the back direction, and in particular a single flow duct is designed in the forward direction as a tube part (3a) forming the filter element (3), wherein a plurality of flow ducts is designed in the back direction as a bundle of exchanger tubes (2).

2. The exhaust gas cooler according to claim 1, **characterized in that** the filter element (3) is arranged inside the housing (1), wherein the fluid can flow in particular through the housing (1).

3. The exhaust gas cooler according to claim 1 or 2, **characterized in that** the tube part (3a) and/or the bundle of exchanger tubes (2) are accommodated in end-side bottom parts (4).

4. An exhaust gas cooler according to once of claims 1, to 3, **characterized in that** a deflection region (6) for deflecting the flow direction of the exhaust gas is configured of an end face of the exhaust gas cooler.

5. An exhaust gas cooled according to one of the preceding claims, **characterized in that** the filter element (3) is designed as a tube part (3a) having a filter insert (3b) fixed therein.

6. An exhaust gas cooled according to one of the preceding claims, **characterized in that** a bypass line (7) through which exhaust gas can flow is provided, wherein the bypass line (7) branches off in particular downstream of the filter element (3) and upstream of a plurality of flow ducts (2).

7. An exhaust gas cooler according to one of the preceding claims, **characterized in that** the filter element (3) is designed as a permanent filter that cannot be regenerated during operation.

8. An exhaust gas cooler according to one of the preceding claims, **characterized in that** the exhaust gas cooler is designed for arrangement downstream of a particulate filter.

9. An exhaust gas cooled according to once of the preceding claims, **characterized in that** the exhaust gas cooler is designed for arrangement upstream of a turbocharger.

## Revendications

1. Refroidisseur de gaz d'échappement pour un moteur à combustion interne, comprenant une pluralité de conduits d'écoulement (2, 3) guidant les gaz d'échappement, où les conduits d'écoulement (2, 3) sont disposés à l'intérieur d'un carter (1) et sont en échange thermique avec un fluide servant au refroidissement des gaz d'échappement, où au moins un élément filtrant (3), servant au filtrage de particules provenant du flux de gaz d'échappement, est structurellement intégré au refroidisseur de gaz d'échappement,
**caractérisé en ce que** le refroidisseur de gaz d'échappement peut être traversé par les gaz d'échappement, au soins respectivement une fois dans une direction aller et dans une direction retour, où l'élément filtrant (3) est prévu dans au moins l'une des deux directions, à savoir la direction aller ou la direction retour, et en particulier un unique conquit d'écoulement de la direction aller est configuré comme une partie de tube (3a) formant l'élément filtrant (3), une pluralité de conduits d'écoulement de la direction retour étant configurée comme un faisceau de tubes échangeurs (2).

2. Refroidisseur de gaz d'échappement selon la revendication 1, **caractérisé en ce que** l'élément filtrant (3) est disposé à l'intérieur du carter (1), le carter (1) pouvant en particulier être traversé par le fluide.

3. Refroidisseur de gaz d'échappement selon la revendication 1 ou 2, **caractérisé en ce que** la partie de tube (3a) et / ou le faisceau de tubes échangeurs (2) sont logés dans des parties d'extrémité (4) de la plaque tubulaire.

4. Refroidisseur de gaz d'échappement selon l'une quelconque des revendications 1 à 3, **caractérisé en ce qu'**une zone de retour de flux (6) servant à changer la direction d'écoulement des gaz d'échappement est configurée au niveau d'une face frontale du refroidisseur de gaz d'échappement.

5. Refroidisseur de gaz d'échappement selon l'une quelconque des revendications précédentes, **caractérisé en ce que** l'élément filtrant (3) est configuré comme une partie de tube (3a) comportant une cartouche filtrante (3b) fixée à l'intérieur de ladite partie de tube.

6. Refroidisseur de gaz d'échappement selon l'une quelconque des revendications précédentes, **caractérisé en ce qu'**il est prévu une conduits de dérivation (7) prouvant être traversée par des gaz d'échappement, où la conduite de dérivation (7) se ramifie en particulier en aval de l'élément filtrant (3) et en amont de la pluralité de conduits d'écoulement (2).

7. Refroidisseur de gaz d'échappement selon l'une quelconque des revendications précédentes, **caractérisé en ce que** l'élément filtrant (3) est conçu comme un filtre permanent non régénérable en cours de fonctionnement.

8. Refroidisseur de gaz d'échappement selon l'une quelconque des revendications précédentes, **caractérisé en ce que** le refroidisseur de gaz d'échappement est configuré pour un agencement en naval d'un filtre à particules.

9. Refroidisseur de gaz d'échappement selon l'une quelconque des revendications précédentes, **caractérisé en ce que** le refroidisseur de gaz d'échappement est configuré pour un agencement en amont d'un turbocompresseur.
